# EUROPÄISCHE PATENTSCHRIFT

(11) **EP 3 030 829 B1**
(45) Veröffentlichungstag und Bekanntmachung des Hinweises auf die Patenterteilung: **28.03.2018**
(21) Anmeldenummer: 14741886.7
(22) Anmeldetag: 22.07.2014
(51) Int. Cl.: F21S 8/02, F21V 5/02, F21V 13/04, F21V 17/10, F21Y 115/10

(54) **LEUCHTE MIT EINEM GEKRÜMMTEN PRISMENSTRUKTUR-ELEMENT**
LUMINAIRE HAVING A CURVED PRISM STRUCTURE ELEMENT
APPAREIL D'ÉCLAIRAGE POURVU D'UN ÉLÉMENT À STRUCTURE PRISMATIQUE COURBÉE

(30) Priorität: 22.07.2013 DE 202013103270 U
(43) Veröffentlichungstag der Anmeldung: 15.06.2016
(73) Patentinhaber: Zumtobel Lighting GmbH, 32657 Lemgo (DE)
(72) Erfinder: SULZBACH, Lennart, 32760 Detmold (DE)
(74) Vertreter: Thun, Clemens
(86) Internationale Anmeldenummer: PCT/EP2014/065706
(87) Internationale Veröffentlichungsnummer: WO 2015/011133

(56) Entgegenhaltungen:
- EP-A1- 1 722 158
- EP-A2- 0 994 294
- US-A1- 2011 310 625
- US-B2- 8 096 670
- US-E- R E24 372

## Beschreibung

Die Erfindung betrifft eine Leuchte mit einer Lichtquelle, einem Reflektor und einem lichtbrechenden Element.

Aus der DE 10 2011 079 404 A1 ist eine solche Leuchte bekannt. Die Linse ist dabei optisch zwischen der Lichtquelle und dem Reflektor angeordnet. Allerdings bildet die Linse dabei sehr einschränkende Rahmenbedingungen mit Bezug auf die Gestaltung der Form und der Größe des Reflektors.

Aus der US 2011/0310625 A1 ist eine Leuchte mit einer Lichtquelle, einem Reflektor und einem lichtbrechenden Element bekannt. Das lichtbrechende Element ist konkav gewölbt und weist eine Oberfläche mit Prismenelementen auf.

Aus der EP 0994 294 A2 ist eine Deckeneinbauleuchte zur Beleuchtung einer Seitenwand bekannt. Die Beleuchtungsvorrichtung weist eine Lichtquelle, einen Reflektor und eine Spreizlinse auf. Die Spreizlinse ist gegenüber der Einbauebene geneigt orientiert angeordnet.

Aus der US 8,096,670 B2 ist eine Leuchte mit einer Lichtquelle und einem Reflektor bekannt. Weiterhin weist die Leuchte einen Diffusor auf, der sich gegenüber der Lichtquelle schwenken lässt.

Weitere Leuchten mit einer Lichtquelle, einem Reflektor und einem lichtbrechenden Element sind aus den Schriften EP 1 722 158 A1 und US Re. 24,372 bekannt.

Der Erfindung liegt die Aufgabe zugrunde, eine entsprechende verbesserte Leuchte anzugeben. Insbesondere soll die Leuchte bei insgesamt kleiner Bauausführung verbesserte Möglichkeiten mit Bezug auf die Gestaltung der optischen Eigenschaften aufweisen.

Diese Aufgabe wird gemäß der Erfindung mit dem in dem unabhängigen Anspruch genannten Gegenstand gelöst. Besondere Ausführungsarten der Erfindung sind in den abhängigen Ansprüchen angegeben.

Gemäß der Erfindung ist eine Leuchte vorgesehen, die eine Lichtquelle zur Erzeugung eines Lichts aufweist, einen Reflektor zur Beeinflussung des Lichts und ein lichtbrechendes Element zur weiteren Beeinflussung des Lichts. Dabei ist das lichtbrechende Element gekrümmt geformt und weist eine, mit einer Prismenstruktur versehene Oberfläche auf.

Durch diese Ausführung des lichtbrechenden Elements sind insbesondere die Gestaltungsmöglichkeiten der Leuchte mit Bezug auf die Relativanordnung zwischen dem lichtbrechenden Element einerseits und dem Reflektor andererseits und somit mit Bezug auf die optischen Eigenschaften der Leuchte verbessert. Beispielsweise lässt sich auf diese Weise erzielen, dass mit der Leuchte ein großer Wandbereich schräg und dabei besonders gleichmäßig beleuchtet werden kann.

Vorzugsweise ist die Prismenstruktur eine Mikroprismenstruktur. Unter "Mikroprismenstruktur" kann dabei insbesondere eine Struktur mit einer Strukturhöhe von weniger als 1 mm verstanden sein.

Besonders geeignete optische Eigenschaften der Leuchte lassen sich erzielen, wenn die Leuchte - wie erfindungsgemäß vorgesehen - derart gestaltet ist, dass die Oberfläche eine Lichtaustrittsfläche des lichtbrechenden Elements für das von der Lichtquelle erzeugte Licht bildet. Weiterhin vorteilhaft ist die Oberfläche erfindungsgemäß zumindest in erster Näherung konkav gewölbt geformt. Damit soll die Gesamtform der Oberfläche bzw. der Lichtaustrittsfläche beschrieben sein, also insbesondere die "Hauptform" der Oberfläche unter Vernachlässigung der Prismenstruktur.

Erfindungsgemäß ist durch einen Rand des Reflektors ein Lichtaustrittsbereich der Leuchte gebildet ist, der einen Durchmesser aufweist. Dabei lässt sich eine besonders vorteilhafte Form der Oberfläche bzw. der Lichtaustrittsfläche erzielen, wenn diese zumindest in erster Näherung eine Krümmung aufweist, die durch einen Krümmungsradius beschrieben ist, der größer ist als die Hälfte des Durchmessers des Lichtaustrittsbereichs und kleiner als das Doppelte des Durchmessers des Lichtaustrittsbereichs.

Vorzugsweise weist das lichtbrechende Element weiterhin eine weitere Oberfläche auf, wobei die weitere Oberfläche eine Lichteintrittsfläche des lichtbrechenden Elements für das Licht bildet. Dabei lässt sich insbesondere eine besonders kleine Bauform der Leuchte erzielen, wenn die weitere Oberfläche zumindest in erster Näherung konvex gewölbt geformt ist.

Vorzugsweise weist das lichtbrechende Element im Wesentlichen die Form einer gekrümmten Scheibe oder einer Linse auf, wobei es derart geformt ist, dass es zwischen der Oberfläche und der weiteren Oberfläche eine Dicke bzw. Stärke aufweist, die um weniger als 100%, vorzugsweise um weniger als 50%, besonders bevorzugt um weniger als 30% variiert. Das lichtbrechende Element lässt sich auf diese Weise besonders "dünn" und damit raumsparend gestalten.

Herstellungstechnisch vorteilhaft ist das lichtbrechende Element als ein Spritzgussteil gestaltet. Auf diese Weise lässt sich insbesondere die Form des lichtbrechenden Elements besonders gut an die Form des Reflektors anpassen.

Erfindungsgemäß ist das lichtbrechende Element unmittelbar an einen reflektierenden Innenwandbereich des Reflektors angrenzend angeordnet. Hierdurch lässt sich ein besonders unmittelbares optisches Zusammenwirken zwischen dem lichtbrechenden Element einerseits und dem Reflektor andererseits erzielen. Dabei weist das lichtbrechende Element angeformte Halteelemente auf, die zur Halterung des lichtbrechenden Elements an dem Reflektor in entsprechend korrespondierende Ausnehmungen des Reflektors eingreifen.

Vorzugsweise umfasst die Lichtquelle wenigstens eine LED. Dies ist insbesondere vorteilhaft mit Bezug auf die Baugröße der Leuchte und die Lebensdauer und den Wirkungsgrad der Lichtquelle.

Erfindungsgemäß ist durch den Rand des Reflektors eine Ebene festlegt, wobei die Lichtquelle eine Platine aufweist, die in einer weiteren Ebene ausgerichtet angeordnet ist und wobei die weitere Ebene mit der zuerst genannten Ebene einen Winkel einschließt, der zwischen 40° und 80° beträgt, vorzugsweise zwischen 50° und 70°. Auf diese Weise eignet sich die Leuchte besonders gut zur "schrägen" Abgabe von Licht. Insbesondere eignet sich die Leuchte, wenn sie als Wandfluter gestaltet ist. Besonders vorteilhaft kann sie als Einbauleuchte gestaltet sein.

Die Erfindung wird im Folgenden anhand eines Ausführungsbeispiels und mit Bezug auf die Zeichnungen näher erläutert. Es zeigen:
- Fig. 1: eine perspektivische Skizze einer erfindungsgemäßen Leuchte,
- Fig. 2: eine Querschnitt-Skizze durch die Leuchte und
- Fig. 3: eine geschnittene, perspektivische Skizze zur Relativanordnung zwischen dem lichtbrechenden Element und dem Reflektor.

Fig. 1 zeigt eine perspektivische Skizze einer erfindungsgemäßen Leuchte. Beim hier gezeigten Ausführungsbeispiel ist die Leuchte als "Wandfluter" bzw. "Wallwasher" gestaltet. Eine solche Leuchte ist dafür vorgesehen, einen Wandbereich zu beleuchten. Sie kann beispielsweise dafür vorgesehen sein, zum Betrieb an oder in einer Raumdecke angeordnet zu werden und einen, an die Raumdecke angrenzenden, vertikalen Wandabschnitt von schräg oben zu beleuchten. Die Leuchte kann also dementsprechend als Anbauleuchte oder - wie im hier gezeigten Beispiel der Fall - als Einbauleuchte gestaltet sein.

Fig. 2 zeigt einen Querschnitt durch die Leuchte. Beispielsweise kann die Leuchte dafür vorgesehen bzw. gestaltet sein, zum Betrieb über einen Einbauring 4 in einer Einbauöffnung eines Wandelements 5, bzw. eines Deckenelements gehalten zu werden.

Die Leuchte weist eine Lichtquelle 1 zur Erzeugung eines Lichts auf. Beim hier gezeigten Beispiel umfasst die Lichtquelle 1 wenigstens eine LED. Insbesondere kann die wenigstens eine LED auf einer Platine 6 angeordnet vorgesehen sein. Vorzugsweise ist die Platine 6 plattenförmig gestaltet und weist eine Oberfläche auf, auf der die wenigstens eine LED angeordnet ist, wobei die Oberfläche eine Flächennormale aufweist, durch die eine Hauptabstrahlrichtung R der Lichtquelle 1 festgelegt ist.

Weiterhin umfasst die Leuchte einen Reflektor 2 zur Beeinflussung, insbesondere zur Beeinflussung des Richtungsverhaltens des Lichts. Vorzugsweise weist der Reflektor 2 einen Rand 7 auf, durch den ein Lichtaustrittsbereich der Leuchte mit einem Durchmesser D gebildet ist. Der Lichtaustrittsbereich muss im Allgemeinen nicht kreisförmig sein. Mit "Durchmesser" sei im Fall eines nicht-kreisförmigen Lichtaustrittsbereichs die größte Erstreckung des Lichtaustrittsbereichs bezeichnet.

Im gezeigten Beispiel ist der Rand 7 des Reflektors 2 in einer Ebene *E* verlaufend gestaltet. Die plattenförmige Platine 6 ist dabei in einer weiteren Ebene *E*' ausgerichtet angeordnet, wobei diese weitere Ebene E' mit der zuerst genannten Ebene E einen Winkel *α* einschließt, der vorzugsweise zwischen 40° und 80°, beispielsweise zwischen 50° und 70° beträgt. Beispielsweise kann der Winkel zwischen 58° und 62° betragen.

Weiterhin weist die Leuchte ein lichtbrechendes Element 3 zur weiteren Beeinflussung des Lichts auf. Das lichtbrechende Element 3 ist gekrümmt geformt und weist eine, mit einer Prismenstruktur versehene Oberfläche 32 auf. Vorzugsweise ist vorgesehen, dass sich die Prismensstruktur über die gesamte Oberfläche 32 hinweg erstreckt.

Bei der Prismenstruktur handelt es sich vorzugsweise um eine Mikroprismenstruktur. Das lichtbrechende Element 3 ist vorzugsweise so gestaltet, dass es, insbesondere durch eine Wirkung der Prismensstruktur, zur Entblendung des, von der Lichtquelle 1 erzeugten Lichts dient.

Durch die Oberfläche 32 des lichtbrechenden Elements 3 ist vorzugsweise eine Lichtaustrittsfläche des lichtbrechenden Elements 3 für das, von der Lichtquelle 1 erzeugte Licht gebildet.

Durch das lichtbrechende Element 3 in Verbindung mit dem Reflektor 2 lässt sich das, von der Lichtquelle 1 erzeugte Licht unter besonders flachen Winkeln insbesondere so auf einen zu beleuchtenden Wandbereich lenken, dass dieser über seine gesamte Höhe hinweg besonders gleichmäßig beleuchtet wird.

Fig. 3 zeigt eine geschnittene, perspektivische Skizze, die die Relativanordnung zwischen dem Reflektor 2 und dem lichtbrechenden Element 3 beispielhaft verdeutlicht. Die Oberfläche 32 des lichtbrechenden Elements 3 bzw. die Lichtaustrittsfläche ist vorzugsweise zumindest in erster Näherung konkav gewölbt geformt. Mit "in erster Näherung" sei dabei insbesondere zum Ausdruck gebracht, dass die Form der Oberfläche 32 insgesamt betrachtet beschrieben ist, also jedenfalls unter Vernachlässigung der Prismenstruktur, die auf der Oberfläche 32 ausgebildet ist.

Vorzugsweise ist die Form des lichtbrechenden Elements 3, insbesondere die Form der Oberfläche 32 bzw. der Lichtaustrittsfläche auf die Ausgestaltung des Reflektors 2 abgestimmt. Hierzu kann insbesondere vorgesehen sein, dass die Oberfläche 32 zumindest in erster Näherung eine Krümmung aufweist, die durch einen Krümmungsradius beschrieben ist, der größer ist als die Hälfte des Durchmessers D des Lichtaustrittsbereichs und kleiner als das Doppelte des Durchmessers des Lichtaustrittsbereichs.

Im gezeigten Beispiel weist die Oberfläche 32 die genannte Krümmung in einer Schnittebene auf, die sowohl normal zu der Ebene E, als auch normal zu der weiteren Ebene *E*' orientiert ist; diese Schnittebene entspricht also der Zeichenebene der Fig. 2. Die Oberfläche 32 kann weiterhin derart gestaltet bzw. geformt sein, dass sie in einem weiteren Schnitt betrachtet, der normal zu der Ebene E und normal zu der genannten Schnittebene gelegt ist, nicht gekrümmt ist oder eine geringere Krümmung aufweist.

Weiterhin vorzugsweise weist das lichtbrechende Element 3 außerdem eine weitere Oberfläche 31 aufweist, die eine Lichteintrittsfläche des lichtbrechenden Elements 3 für das, von der Lichtquelle erzeugte Licht bildet. Diese weitere Oberfläche 31 ist dabei vorzugsweise zumindest in erster Näherung konvex gewölbt geformt. Hierdurch lässt sich das lichtbrechende Element 3 besonders kleinräumig gestalten.

Insbesondere kann das lichtbrechende Element 3 die Form einer gekrümmten Scheibe oder einer Linse aufweisen, die über ihre Gesamterstreckung hinweg eine im Wesentlichen gleichmäßige Dicke bzw. Stärke aufweist. Insbesondere kann das lichtbrechende Element 3 derart geformt sein, dass es zwischen der Oberfläche 32 und der weiteren Oberfläche 31 - bzw. zwischen der Lichtaustrittsfläche und der Lichteintrittsfläche - eine Stärke d aufweist, die um weniger als 100%, vorzugsweise um weniger als 50%, besonders bevorzugt um weniger als 30% variiert.

Vorzugsweise ist das lichtbrechende Element 3 unmittelbar an einen reflektierenden Innenwandbereich 21 des Reflektors 2 angrenzend angeordnet. Auf diese Weise lässt sich ein optisches Zusammenwirken von dem lichtbrechenden Element 3 mit dem Reflektor 2 besonders unmittelbar und somit wirkungsvoll gestalten. Beim gezeigten Beispiel ist die Gestaltung derart, dass das optische Element 3 einen Rand aufweist, der allseits an den Innenwandbereich 21 des Reflektors 2 angrenzt, wie aus Fig. 1 andeutungsweise hervorgeht.

Das lichtbrechende Element 3 ist vorzugsweise als Spritzgussteil gestaltet. Auf diese Weise lässt sich die Form des lichtbrechenden Elements 3 besonders gut an die Form des Reflektors 2, insbesondere an die Form des reflektierenden Innenwandbereichs 21 anpassen. Die Herstellung durch Spritzen ist zudem vorteilhafter, insbesondere preisgünstiger als eine Herstellung durch Fräsen.

Vorzugsweise besteht der Reflektor 2 aus einem Metall und das lichtbrechende Element 3 aus einem Kunststoff.

Das lichtbrechende Element 3 kann angeformte, insbesondere an der weiteren Oberfläche 31 angeformte Halteelemente 35 aufweisen, die zur Halterung des lichtbrechenden Elements 3 an dem Reflektor 2 in entsprechend korrespondierende Ausnehmungen des Reflektors 2 eingreifen.

Das lichtbrechende Element 3 kann so gestaltet sein, dass es mit Bezug auf das von der Lichtquelle 1 erzeugte Licht einen Vergrößerungsfaktor aufweist, der zwischen 5 und 20, beträgt, beispielsweise etwa 10.

## Patentansprüche

1. Leuchte aufweisend
- eine Lichtquelle (1) zur Erzeugung eines Lichts,
- einen Reflektor (2) zur Beeinflussung des Lichts und
- ein lichtbrechendes Element (3) zur weiteren Beeinflussung des Lichts,
wobei das lichtbrechende Element (3) gekrümmt geformt ist und eine Oberfläche (32) aufweist,
wobei die Leuchte derart gestaltet ist, dass die Oberfläche (32) eine Lichtaustrittsfläche des lichtbrechenden Elements (3) für das Licht bildet,
wobei die Oberfläche (32) zumindest in erster Näherung konkav gewölbt geformt ist,
wobei durch einen Rand (7) des Reflektors (2) ein Lichtaustrittsbereich der Leuchte gebildet ist, der einen Durchmesser (D) aufweist,
wobei durch den Rand (7) des Reflektors (2) eine Ebene (E) festlegt ist, **dadurch gekennzeichnet,**
**dass** die Oberfläche (32) des lichtbrechenden Elements (3) mit einer Prismenstruktur versehen ist,
wobei die Lichtquelle (1) eine Platine (6) aufweist, die in einer weiteren Ebene (*E'*) ausgerichtet angeordnet ist, wobei eine Normale der weiteren Ebene (*E*') mit der zuerst genannten Ebene (E) einen Winkel (*α*) einschließt, der zwischen 40° und 80° beträgt,
wobei das lichtbrechende Element (3) unmittelbar an einen reflektierenden Innenwandbereich (21) des Reflektors (2) angrenzend angeordnet ist,
wobei das lichtbrechende Element (3) angeformte Halteelemente (35) aufweist, die zur Halterung des lichtbrechenden Elements (3) an dem Reflektor (2) in entsprechend korrespondierende Ausnehmungen des Reflektors (2) eingreifen.

2. Leuchte nach Anspruch 1,
wobei die Prismenstruktur eine Mikroprismenstruktur ist.

3. Leuchte nach einem der vorhergehenden Ansprüche,
bei die Oberfläche (32) des lichtbrechenden Elements (3) zumindest in erster Näherung eine Krümmung aufweist, die durch einen Krümmungsradius beschrieben ist, der größer ist als die Hälfte des Durchmessers (D) des Lichtaustrittsbereichs und kleiner als das Doppelte des Durchmessers (D) des Lichtaustrittsbereichs.

4. Leuchte nach einem der vorhergehenden Ansprüche,
bei der das lichtbrechende Element (3) weiterhin eine weitere Oberfläche (31) aufweist, wobei die weitere Oberfläche (31) eine Lichteintrittsfläche des lichtbrechenden Elements (3) für das Licht bildet.

5. Leuchte nach Anspruch 4,
bei der die weitere Oberfläche (31) zumindest in erster Näherung konvex gewölbt geformt ist.

6. Leuchte nach Anspruch 4 oder 5,
bei der das lichtbrechende Element (3) im Wesentlichen die Form einer gekrümmten Scheibe oder einer Linse aufweist, wobei es derart geformt ist, dass es zwischen der Oberfläche (32) und der weiteren Oberfläche (31) eine Stärke (d) aufweist, die um weniger als 100%, vorzugsweise um weniger als 50%, besonders bevorzugt um weniger als 30% variiert.

7. Leuchte nach einem der vorhergehenden Ansprüche,
bei der das lichtbrechende Element (3) als ein Spritzgussteil gestaltet ist.

8. Leuchte nach einem der vorhergehenden Ansprüche,
bei der Lichtquelle (1) wenigstens eine LED umfasst.

9. Leuchte nach einem der vorhergehenden Ansprüche,
bei der der Winkel (*α*) zwischen 50° und 70° beträgt.

10. Leuchte nach einem der vorhergehenden Ansprüche
in Form eines Wandfluters.

11. Leuchte nach einem der vorhergehenden Ansprüche
in Form einer Einbauleuchte.

## Claims

1. Luminaire comprising:
- a light source (1) for producing light,
- a reflector (2) for influencing the light and
- a refractive element (3) for further influencing the light,
wherein the refractive element (3) is curved in shape and comprises a surface (32),
wherein the luminaire is so designed that the surface (32) forms a light emitting surface of the refractive element (3) for the light, wherein the surface (32) is concavely curved, at least in an initial approximation,
wherein a light emitting region of the luminaire is formed by an edge (7) of the reflector (2), which has a diameter (D),
wherein a plane (E) is defined by the edge (7) of the reflector (2), **characterized in that**
the surface (32) of the refractive element (3) is provided with a prism structure,
wherein the light source (1) comprises a board (6) arranged aligned in a further plane (E'), wherein a normal of the further plane (E') forms an angle (α) between 40° and 80° with the first-mentioned plane (E),
wherein the refractive element (3) is directly adjacent to a reflective inner wall section (21) of the reflector (2),
wherein the refractive element (3) comprises integrally-formed retaining elements (35) which engage in corresponding recesses of the reflector (2) to hold the refractive element (3) on the reflector (2).

2. Luminaire according to claim 1, wherein the prism structure is a microprism structure.

3. Luminaire according to one of the preceding claims, wherein the surface (32) of the refractive element (3) comprises a curvature at least approximately defined by a radius of curvature greater than half the diameter (D) of the light emitting area and less than twice the diameter (D) the light emitting area.

4. Luminaire according to one of the preceding claims, wherein the refractive element (3) further comprises a further surface (31), wherein the further surface (31) forms a light entry surface of the refractive element (3) for the light.

5. Lamp according to claim 4, wherein the further surface (31) is convexly curved, at least in an initial approximation.

6. Luminaire according to claim 4 or 5, wherein the refractive element (3) substantially comprises the shape of a curved disc or lens, which is designed to have a thickness (d) between the surface (32) and the further surface (31), which is less than about 100%, preferably less than 50%, more preferably less than 30%.

7. Luminaire according to one of the preceding claims, wherein the refractive element (3) is designed as an injection molded part.

8. Luminaire according to one of the preceding claims, wherein the light source (L) comprises at least one LED.

9. Luminaire according to one of the preceding claims, wherein the angle (α) lies between 50° and 70°.

10. Luminaire according to one of the preceding claims wherein it is in the form of a wall washer.

11. Luminaire according to one of the preceding claims wherein it is in the form of a recessed light.

## Revendications

1. Luminaire comprenant
- une source de lumière (1) pour la production d'une lumière,
- un réflecteur (2) pour le contrôle de la lumière et
- un élément réfracteur (3) pour le contrôle de la lumière,
l'élément réfracteur (3) présentant une forme incurvée et comprenant une surface (32),
le luminaire étant conçu de façon à ce que la surface (32) forme une face de sortie de lumière de l'élément réfracteur (3) pour la lumière,
la surface (32) étant formée avec un bombement concave au moins en première approximation,
une zone de sortie de lumière du luminaire étant formée d'un bord (7) du réflecteur (2), qui présente un diamètre (D),
un plan (E) étant défini par le bord (7) du réflecteur (2),
**caractérisé en ce que**
la surface (32) de l'élément réfracteur (3) est muni d'une structure prismatique,
la source de lumière (1) comprenant une platine (6), qui est disposée dans un autre plan (E'), une normale de l'autre plan (E') formant avec le plan (E), mentionné en premier, un angle (α) entre 40° et 80°,
l'élément réfracteur (3) étant disposé de manière directement adjacente à une zone de paroi interne réfléchissante (21) du réflecteur (2),
l'élément réfracteur (3) comprend des éléments de maintien (35) moulés qui s'emboîtent dans des évidements correspondants du réflecteur (2) pour le maintien de l'élément réfracteur (3) sur le réflecteur (2).

2. Luminaire selon la revendication 1,
la structure prismatique étant une structure micro-prismatique.

3. Luminaire selon l'une des revendications précédentes,
la surface (32) de l'élément réfracteur (3) présentant, au moins en première approximation, une courbure, qui est définie par un rayon de courbure supérieur à la moitié du diamètre (D) de la zone de sortie de lumière et inférieur au double du diamètre (D) de la zone de sortie de lumière.

4. Luminaire selon l'une des revendications précédentes,
dans lequel l'élément réfracteur (3) comprend en outre une autre surface (31), l'autre surface (31) formant une face d'entrée de lumière de l'élément réfracteur (3) pour la lumière.

5. Luminaire selon la revendication 4,
dans lequel l'autre surface (31) présente une forme convexe au moins en première approximation.

6. Luminaire selon la revendication 4 ou 5,
dans lequel l'élément réfracteur (3) présente globalement la forme d'un disque incurvé ou d'une lentille, moyennant quoi il est formé de façon à présenter, entre la surface (32) et l'autre surface (31), une épaisseur (d) qui varie de moins de 100 %, de préférence de moins de 50 %, de préférence de moins de 30 %.

7. Luminaire selon l'une des revendications précédentes,
dans lequel l'élément réfracteur (3) est conçu comme une pièce moulée par injection.

8. Luminaire selon l'une des revendications précédentes,
dans lequel la source de lumière (1) comprend au moins une LED.

9. Luminaire selon l'une des revendications précédentes,
dans lequel l'angle (α) est de 50° à 70°.

10. Luminaire selon l'une des revendications précédentes,
sous la forme d'une applique.

11. Luminaire selon l'une des revendications précédentes,
sous la forme d'un luminaire encastré.
